# EUROPÄISCHE PATENTSCHRIFT

(11) **EP 4 424 194 B1**
(45) Veröffentlichungstag und Bekanntmachung des Hinweises auf die Patenterteilung: **05.11.2025**
(21) Anmeldenummer: 24158797.1
(22) Anmeldetag: 21.02.2024
(51) Int. Cl.: A42B 3/04, A42B 3/18

(54) **KOPFSCHUTZ**
HEAD PROCTECTION
PROTECTION DE LA TÊTE

(30) Priorität: 03.03.2023 DE 102023201935
(43) Veröffentlichungstag der Anmeldung: 04.09.2024
(73) Patentinhaber: Uvex Arbeitsschutz GmbH, 90766 Fürth (DE)
(72) Erfinder: Lieret, Roland, 91629 Weihenzell (DE); Wolf, Martin, 91522 Ansbach (DE)
(74) Vertreter: Rau, Schneck & Hübner Patentanwälte Rechtsanwälte PartGmbB

(56) Entgegenhaltungen:
- US-A1- 2010 271 832
- US-A1- 2011 252 546
- US-A1- 2015 223 540
- US-A1- 2017 112 225

## Beschreibung

Die Erfindung betrifft eine Anordnung mit einem Gesichtsschutz und einer Objekt-Haltevorrichtung. Ferner richtet sich die Erfindung auf einen Kopfschutz mit mindestens einer derartigen Anordnung.

Aus dem Stand der Technik sind Helme mit Visieren zum Schutz der Träger und Objekt-Haltevorrichtungen zum Halten unterschiedlicher Objekte allgemein bekannt. Die Benutzung bzw. das Tragen derartiger Helme ist oftmals nicht benutzerfreundlich bzw. komfortabel.

Das Datenblatt "3M Gesichts- und Gehörschutzkombination G500", 2014, offenbart eine Gesichts- und Gehörschutzkombination.

Aus der DE 10 2020 209 772 A1 sind ein Helmadapter für Halbmasken oder Atemschutzmasken und ein Helm bekannt.

Aus der DE 20 2020 102 624 U1 ist ein Helm bekannt, der einen Adapter zur Anbringung eines Zubehörteils, wie einer Helmlampe, aufweist.

Aus der US 2015/223540 A1 ist eine Gerätebefestigungsvorrichtung für einen Helm, gemäß dem Oberbegriff des Anspruchs 1, bekannt.

Der Erfindung liegt die Aufgabe zugrunde, die mit dem Stand der Technik verbundenen Nachteile zu überwinden. Insbesondere soll eine Anordnung bereitgestellt werden, die besonders benutzerfreundlich und äußerst komfortabel ist. Ein entsprechender Kopfschutz soll außerdem geliefert werden.

Diese Aufgabe wird erfindungsgemäß durch die in den Hauptansprüchen 1 und 12 angegebenen Merkmale gelöst. Der Kern der Erfindung liegt in der unabhängigen Verstellbarkeit des Gesichtsschutzes und der Objekt-Haltevorrichtung zueinander. Beispielsweise ist nur der Gesichtsschutz verstellbar, was eine, insbesondere eingestellte, Position bzw. Stellung der Objekt-Haltevorrichtung unbeeinflusst lässt. Umgekehrt ist zum Beispiel nur die Objekt-Haltevorrichtung verstellbar, was eine, insbesondere eingestellte, Position bzw. Stellung des Gesichtsschutzes unbeeinflusst lässt. Der Gesichtsschutz und die Objekt-Haltevorrichtung sind in Bezug auf eine Verstellung ungekoppelt. Die Anordnung ist an dem Kopfschutz-Grundkörper in zusammengesetztem Zustand direkt oder indirekt angeordnet.

Die Ausgestaltung, wonach die Objekt-Haltevorrichtung in ihrer Gesamtheit um die erste Achse verschwenkbar ist, ist äußerst benutzerfreundlich. Die Objekt-Haltevorrichtung ist so besonders gut bzw. gezielt (geführt) verstellbar. Die erste Achse erstreckt sich vorzugsweise bei bestimmungsgemäßem Tragen der Anordnung bzw. des Kopfschutzes (im Wesentlichen) horizontal.

Die Ausgestaltung, wonach die erste Achse mit der Gesichtsschutz-Verstellachse zusammenfällt, ist wieder sehr benutzerfreundlich. Die erste Achse und die Gesichtsschutz-Verstellachse bilden bevorzugt jeweils eine Schwenkachse.

Der Gesichtsschutz ist vorzugsweise symmetrisch und in getragenem Zustand im Stande, das Gesicht des Trägers zumindest bereichsweise, insbesondere zumindest dessen Augen, zum Beispiel vor Gefahren, wie mechanischen Einflüssen, Licht (Sonne), Wind oder dergleichen, zu schützen. Er ist zum Beispiel als Visier, Schild, Schutzscheibe, Schirm, Brille, Gitterelement oder dergleichen ausgeführt. Es ist zweckmäßig, wenn der Gesichtsschutz zwischen einer (unteren) Schutzstellung bzw. Tragestellung und einer (oberen) Aufbewahrungsstellung verstellbar ist. In der Schutzstellung befindet sich der Gesichtsschutz bevorzugt (im Wesentlichen) zumindest teilweise unterhalb des Kopfschutz-Grundkörpers. Der Träger ist dann vorzugsweise im Stande, durch den Gesichtsschutz hindurchzusehen. In der Aufbewahrungsstellung überdeckt der Gesichtsschutz günstigerweise zumindest bereichsweise den Kopfschutz-Grundkörper und stört so nicht. Es ist von Vorteil, wenn der Gesichtsschutz mindestens einen Sichtbereich und bevorzugt mindestens einen seitlichen Lagerbereich, bevorzugt zwei seitliche Lagerbereiche, aufweist.

Der Kopfschutz-Grundkörper ist vorzugsweise als Kopfschutz-Schale bzw. Kopfschutz-Kalotte ausgebildet. Er ist bevorzugt symmetrisch und in getragenem Zustand im Stande, zumindest bereichsweise den Kopf des Trägers, wie vor mechanischen Einflüssen, insbesondere vor Stößen, Schlägen oder dergleichen, zu schützen. Zum Beispiel ist der Kopfschutz-Grundkörper stoßabsorbierend. Er ist beispielsweise innenseitig gepolstert bzw. hat er eine weiche Auskleidung. Alternativ ist der Kopfschutz-Grundkörper zum Beispiel als Hartschale ausgeführt und ungepolstert.

An dem Kopfschutz-Grundkörper ist vorzugsweise eine Kinnbandanordnung zum örtlichen Festlegen des Kopfschutz-Grundkörpers an dem Kopf des Trägers angeordnet.

Der Kopfschutz ist zum Beispiel als Helm, Kappe, Mütze, Haube oder dergleichen ausgeführt. Er ist bevorzugt im Arbeits-, Freizeit- oder Sportbereich einsetzbar.

Die Gesichtsschutz-Halteeinrichtung ist zum Beispiel im Stande, den Gesichtsschutz, wie in einer eingestellten Position, zu halten. Sie ist zum Beispiel einstückig mit dem Kopfschutz-Grundkörper verbunden. Alternativ ist die Gesichtsschutz-Halteeinrichtung separat zu dem Kopfschutz-Grundkörper ausgebildet.

Die Objekt-Halteeinrichtung ist vorzugsweise als Objekt-Aufnahmeeinrichtung ausgeführt. Sie ist im Stande, ein Objekt, wie Lampe, Leuchte, Kamera, Signalmittel, Kommunikationsmittel, wie Lautsprecher, Mikrofon oder dergleichen, zum Beispiel formschlüssig und/oder kraftschlüssig, bevorzugt lösbar, zu halten. Sie ist verstellbar und so zum Beispiel an den jeweiligen Träger bzw. an die jeweils vorherrschende Situation anpassbar.

Die Kopplungseinrichtung ist in montiertem Zustand der Anordnung mit dem Kopfschutz-Grundkörper direkt oder indirekt gekoppelt. Sie steht mit der Objekt-Halteeinrichtung in direkter oder indirekter Verbindung. Es ist zweckmäßig, wenn die Objekt-Haltevorrichtung an dem Kopfschutz-Grundkörper lösbar angeordnet bzw. anordenbar ist.

Weitere vorteilhafte Ausgestaltungen der Erfindung sind in den Unteransprüchen angegeben.

Die Ausgestaltung gemäß dem Unteranspruch 2 ist besonders benutzerfreundlich. Der Gesichtsschutz und die Objekt-Haltevorrichtung sind jeweils, insbesondere manuell, rastend verstellbar. Zum Verstellen des Gesichtsschutzes bzw. der Objekt-Haltevorrichtung aus der jeweiligen Raststellung ist eine entsprechende Rastkraft zu überwinden. Eine ungewünschte Verstellung des Gesichtsschutzes bzw. der Objekt-Haltevorrichtung ist so erschwert bzw. verhindert.

Die Objekt-Haltevorrichtung gemäß dem Unteranspruch 3 ist bevorzugt schrittweise bzw. stufenartig verstellbar. Sie ist günstigerweise räumlich unbegrenzt bzw. um 360° verschwenkbar.

Das mindestens eine erste Rastmittel gemäß dem Unteranspruch 4 ist beispielsweise als Zahn, Kopf, Noppe, Vorsprung oder dergleichen ausgeführt. Das mindestens eine erste Rastgegenmittel ist vorzugsweise als Vertiefung, Tal oder dergleichen ausgebildet. Sie sind bevorzugt (im Wesentlichen) komplementär zueinander. Es ist zweckmäßig, wenn eine Vielzahl erster Rastgegenmittel vorhanden ist. Günstigerweise sind die ersten Rastgegenmittel dann entlang einer Kreislinie bzw. eines Kreisbogens angeordnet. Eine umgekehrte Anordnung des mindestens einen ersten Rastmittels und Rastgegenmittels ist alternativ möglich.

Die Ausgestaltung gemäß dem Unteranspruch 5 ist auch äußerst benutzerfreundlich. Die zweite Achse verläuft bevorzugt anders als die erste Achse. Sie erstreckt sich günstigerweise senkrecht oder schräg zu der ersten Achse. Zum Beispiel verläuft die zweite Achse (im Wesentlichen) in einer vertikalen Ebene bei bestimmungsgemäßem Tragen der Anordnung bzw. des Kopfschutzes. Das Verstellen bzw. Verschwenken um die erste und zweite Achse ist bevorzugt unabhängig voneinander möglich. Die Objekt-Haltevorrichtung bzw. Objekt-Halteeinrichtung ist so besonders gut an den jeweiligen Träger bzw. die jeweils vorherrschende Situation anpassbar.

Auch die Ausgestaltung gemäß dem Unteranspruch 6 verhindert bzw. erschwert eine ungewünschte Verstellung der Objekt-Halteeinrichtung gegenüber der Kopplungseinrichtung. Eine Rastkraft ist für die Verstellung, insbesondere manuell, zu überwinden. Die Objekt-Halteeinrichtung ist stufenartig bzw. schrittweise verschwenkbar. Sie ist vorzugsweise räumlich begrenzt um die zweite Achse verschwenkbar.

Es ist zweckmäßig, wenn gemäß dem Unteranspruch 7 das mindestens eine zweite Rastmittel als Tal, Vertiefung oder dergleichen ausgeführt ist. Das mindestens eine zweite Rastgegenmittel ist bevorzugt als Zahn, Kopf, Noppe, Vorsprung oder dergleichen ausgebildet. Sie sind bevorzugt (im Wesentlichen) komplementär zueinander. Es ist zweckmäßig, wenn eine Vielzahl zweiter Rastmittel vorhanden ist. Die zweiten Rastmittel sind bevorzugt zumindest entlang einer Teil-Kreislinie bzw. eines Teil-Kreisbogens angeordnet. Eine umgekehrte Anordnung des mindestens einen zweiten Rastmittels und Rastgegenmittels ist alternativ möglich.

Die Anordnung gemäß dem Unteranspruch 8 ist besonders funktionssicher.

Die Anordnung gemäß dem Unteranspruch 9 ist ebenfalls sehr benutzerfreundlich. Der Gesichtsschutz ist sicher, insbesondere manuell, schrittweise bzw. stufenartig verstellbar. Zur Verstellung ist wieder eine entsprechende Rastkraft zu überwinden, die eine ungewünschte Verstellung des Gesichtsschutzes erschwert bzw. verhindert.

Das mindestens eine dritte Rastmittel gemäß dem Unteranspruch 10 ist bevorzugt als Stift, Bolzen, Vorsprung oder dergleichen ausgeführt. Es ist von Vorteil, wenn das mindestens eine dritte Rastgegenmittel als Vertiefung, Tal oder dergleichen ausgebildet ist. Sie sind bevorzugt (im Wesentlichen) komplementär zueinander. Es ist zweckmäßig, wenn eine Vielzahl dritter Rastgegenmittel vorhanden ist. Die dritten Rastgegenmittel sind bevorzugt entlang einer Teil-Kreislinie bzw. eines Teil-Kreisbogens angeordnet. Eine umgekehrte Anordnung des mindestens einen dritten Rastmittels und Rastgegenmittels ist alternativ möglich.

Die Ausgestaltung gemäß dem Unteranspruch 11 ist besonders praktisch. Der Gesichtsschutz ist so einfach montierbar bzw. demontierbar. Er ist, insbesondere werkzeuglos, austauschbar bzw. wechselbar. Der Rückhaltekörper ist vorzugsweise gegen eine Federkraft bzw. Rückstellkraft verlagerbar, bevorzugt verschiebbar.

Der Kopfschutz gemäß dem Unteranspruch 13 ist sehr benutzerfreundlich und funktionssicher. Diese Ausgestaltung ist platzsparend und benötigt nur einen kleinen Bauraum.

Nachfolgend wird unter Bezugnahme auf die beigefügte Zeichnung eine bevorzugte Ausführungsform der Erfindung beispielhaft beschrieben. Dabei zeigen:
- Fig. 1: eine perspektivische Ansicht eines Kopfschutzes mit einer erfindungsgemäßen Anordnung,
- Fig. 2: eine Explosionsansicht des in Fig. 1 veranschaulichten Kopfschutzes,
- Fig. 3: eine Teilansicht des in Fig. 1, 2 gezeigten Kopfschutzes, die vor allem den Gesichtsschutz in einer Aufbewahrungsstellung zeigt,
- Fig. 4: im Wesentlichen die in Fig. 3 gezeigte Ansicht, wobei sich der Gesichtsschutz in seiner Schutzstellung befindet,
- Fig. 5: im Wesentlichen einen Längsschnitt durch die gezeigte Anordnung,
- Fig. 6: eine vergrößerte perspektivische Ansicht, die die Objekt-Halteeinrichtung und teilweise die Kopplungseinrichtung der dargestellten Anordnung veranschaulicht, und
- Fig. 7: eine Teilansicht der Anordnung, die vor allem erste Rastmittel und Rastgegenmittel der Anordnung zeigt

Ein in den Fig. 1, 2 in der Gesamtheit gezeigter Kopfschutz umfasst eine schalenartige Helmkalotte 1 und ein Visier 2, das gegenüber der Helmkalotte 1 um eine Visier-Schwenkachse 3 schwenkbar verlagerbar ist.

Die Helmkalotte 1 ist starr. Sie dient zum zumindest bereichsweisen Bedecken des Kopfs eines Trägers (nicht dargestellt). Sie ist bevorzugt symmetrisch.

An der Helmkalotte 1 ist seitlich außen jeweils eine Visier-Halteeinrichtung 4, zum Beispiel durch Rasten, insbesondere Raststege, angeordnet. Die Visier-Halteeinrichtungen 4 sind einander gegenüberliegend angeordnet und beispielsweise konstruktiv identisch.

Jede Visier-Halteeinrichtung 4 hat einen einstückigen Hauptkörper 5. Jeder Hauptkörper 5 ist länglich ausgeführt und erstreckt sich in montiertem Zustand benachbart zu einem unteren seitlichen Rand der Helmkalotte 1.

Jeder Hauptkörper 5 trägt vorne einen Rastbogenkörper 6 mit mehreren entlang des Rastbogenkörpers 6 angeordneten Rastvertiefungen 7. Die Rastvertiefungen 7 sind identisch ausgebildet. Sie sind nach vorne bzw. vorne unten gewandt bzw. offen.

Das Visier 2 besteht aus Kunststoff und ist bevorzugt einstückig ausgeführt. Es ist vorzugsweise transparent und kann getönt sein. Das Visier 2 weist seitlich innen jeweils einen stiftartigen bzw. bolzenförmigen Visier-Rastvorsprung 8 auf. Jeder Visier-Rastvorsprung 8 hat im Querschnitt eine kreisförmige Außenkontur. Die Außenkontur ist (im Wesentlichen) komplementär zu den Rastvertiefungen 7. In zusammengesetztem bzw. montiertem Zustand des Kopfschutzes stehen die Visier-Rastvorsprünge 8 mit jeweils einer Rastvertiefung 7 der Visier-Halteeinrichtungen 4 in Eingriff, wodurch das Visier 2 in einer entsprechenden Stellung lösbar rastend gehalten ist.

Zur Ausbildung der Visier-Schwenkachse 3 trägt das Visier 2 seitlich innen jeweils einen Hohlzylinderkörper 9. Jeder Hohlzylinderkörper 9 hat einen Fuß 10 und einen freien Kopf 11 mit einer Einführschräge. Jeder Hohlzylinderkörper 9 ist außen bzw. umfangsseitig zwischen dem Fuß 10 und Kopf 11 unter Bildung einer Arretiereinrichtung verjüngt.

Jeder Hauptkörper 5 weist benachbart zu seinem Rastbogenkörper 6 eine Lageraufnahme 12 auf. Jede Lageraufnahme 12 ist nach seitlich außen und oben offen.

Jede Visier-Halteeinrichtung 4 umfasst einen, vorzugsweise plattenartigen, Rückhaltekörper 13, der in der jeweiligen Lageraufnahme 12 verschiebbar geführt ist. Jeder Rückhaltekörper 13 hat oben einen Betätigungsknopf 14, der in der Grundstellung des jeweiligen Rückhaltekörpers 13 oben den benachbarten Hauptkörper 5 nach oben durchsetzt.

Zwischen jedem Rückhaltekörper 13 und dem benachbarten Hauptkörper 5 ist mindestens eine Rückstellfedereinrichtung 15, zum Beispiel in Form einer Schraubenfeder, angeordnet. Jede Rückstellfedereinrichtung 15 stützt sich hier bodenseitig gegenüber dem zugehörigen Hauptkörper 5 ab und befindet sich unterhalb des entsprechenden Rückhaltekörpers 13. Jeder Hauptkörper 5 weist benachbart zu der entsprechenden Rückstellfedereinrichtung 15 zwei Begrenzungswände auf, um zum Beispiel eine seitliche Auslenkung derselben zu verhindern.

Jeder Rückhaltekörper 13 weist unten einen zentralen Anschlussvorsprung 16 auf, der in die benachbarte Rückstellfedereinrichtung 15 von oben eingreift. Er hat ferner zwischen dem Betätigungsknopf 14 und dem Anschlusskörper 16 eine durchgängige kreisförmige Rückhalteöffnung 17, die umfangsseitig vollständig geschlossen ist.

Jede Visier-Halteeinrichtung 4 umfasst im Bereich ihrer Lageraufnahme 12 einen nach seitlich außen vorspringenden zylindrischen Lagerstift 18.

Außerdem weist jede Visier-Halteeinrichtung 4 einen Verschluss 19 auf, der in seiner Schließstellung den benachbarten Lagerstift 18, die Rückstellfedereinrichtung 15 und den Rückstellkörper 13 außen abdeckt. Jeder Verschluss 19 ist an dem zugehörigen Hauptkörper 5 formschlüssig und/oder kraftschlüssig festlegbar. Er ist beispielsweise an dem zugehörigen Hauptkörper 5 verschiebbar geführt.

In montiertem Zustand des Visiers 2 überdeckt jeder Visier-Seitenbereich außenseitig einen Verschluss 19. Der jeweilige Hohlzylinderkörper 9 durchsetzt von seitlich außen den benachbarten Verschluss 19 und die Rückhalteöffnung 17 des Rückhaltekörpers 13. Der benachbarte Lagerstift 18 greift von innen in den Hohlzylinderkörper 9 ein. Die mindestens eine Rückstellfedereinrichtung 15 drückt den Rückstellkörper 13 nach oben, sodass dieser in den verjüngten Bereich des Hohlzylinderkörpers 9 zwischen dessen Fuß 10 und Kopf 11, also in dessen Arretiereinrichtung, insbesondere von unten, eingreift, wodurch der Hohlzylinderkörper 9 axial gegenüber der entsprechenden Visier-Halteeinrichtung 4 örtlich festgelegt und dort dennoch schwenkbar gelagert ist. Das Visier 2 ist so an der entsprechenden Visier-Halteeinrichtung 4 gehalten.

Bei einem Verschwenken des Visiers 2 um die Visier-Schwenkachse 3 rutschen die Visier-Rastvorsprünge 8 über die hintereinander angeordneten Rastvertiefungen 7. Dabei werden Rastkräfte überwunden, die das Visier 2 in entsprechenden Raststellungen halten. Die Hohlzylinderkörper 9 werden gegenüber den Rückhaltekörpern 13 und den Lagerstiften 18 verschwenkt.

Zum Lösen des Visiers 2 von den Visier-Halteeinrichtungen 4 werden die Betätigungsknöpfe 14 aus der Grund- bzw. Rückhaltestellung manuell nach unten gedrückt, wodurch die Rückhaltekörper 13 unter Kompression der Rückstellfedereinrichtungen 15 nach unten verschoben werden. Die Rückhaltekörper 13 gelangen so außer Eingriff mit den Hohlzylinderkörpern 9, sodass die Rückhaltekörper 9 frei und axial nach außen aus den Visier-Halteeinrichtungen 4 führbar sind. Wenn eine entsprechende Druckkraft auf die Betätigungsknöpfe 14 ausbleibt, drücken die Rückstellfedereinrichtungen 15 die Rückhaltekörper 13 wieder aus der Freigabestellung nach oben in ihre Rückhaltestellung.

Der Kopfschutz umfasst außerdem eine Objekt-Halteeinrichtung 20, die seitlich an der der Helmkalotte 1 angeordnet ist. Die Objekt-Haltevorrichtung 20 ist verstellbar und im Stande, ein Objekt (nicht dargestellt), wie eine Lampe, zu halten.

Die Objekt-Haltevorrichtung 20 hat eine Kopplungseinrichtung 21 und eine Objekt-Halteeinrichtung 22.

Die Kopplungseinrichtung 21 ist einstückig ausgebildet und weist einen zylindrischen Lagerfuß 23 auf, der zumindest benachbart zu seinem freien Ende hohl ist. Der Lagerfuß 23 hat mindestens einen Längsschlitz, der eine Veränderung des Außendurchmessers des Lagerfußes 23 für die Montage/Demontage erlaubt. Er umfasst außerdem benachbart zu seinem freien Ende mindestens einen äußeren Rastansatz.

Benachbart zu dem Lagerfuß 23 hat die Kopplungseinrichtung 21 einen äußeren Anschlagkörper 24, der einen Ringvorsprung ausbildet.

Die Kopplungseinrichtung 21 weist außerdem zwei parallel und beabstandet zueinander verlaufende Lagerarme 25 auf, die gegenüber dem Anschlagkörper 24 axial nach außen vorspringen. Der Anschlagkörper 24 ist zwischen den Lagerarmen 25 und dem Lagerfuß 23 angeordnet.

Zumindest der benachbart zu der Objekt-Haltevorrichtung 20 angeordnete Hauptkörper 5 weist an seinem Lagerstift 18 außenseitig eine Vielzahl an Lagerfuß-Rastvertiefungen 26 (Fig. 7) auf, die nach seitlich außen offen sind und sich über einen gesamten Umfang des Lagerstifts 18 erstrecken. Der Lagerfuß 23 weist innenseitig zwei Rastvorsprünge 27 auf, die einander gegenüberliegend angeordnet sind und aufeinander zu nach innen springen. Eine andere Anzahl an Rastvorsprüngen 27 ist alternativ möglich.

Bei einem axialen Einführen des Lagerfußes 23 von seitlich außen in den entsprechenden Hohlzylinderkörper 9 für die Montage wird der Lagerfuß 23 zusammengedrückt.

In montiertem Zustand durchsetzt der Lagerfuß 23 den benachbarten Hohlzylinderkörper 9 und hintergreift diesen rastend. Er durchsetzt das Visier 2 und greift mit dem Hohlzylinderkörper 9 in die Visier-Halteeinrichtung 4 ein. Der Anschlagkörper 24 liegt außenseitig benachbart zu dem entsprechenden Hohlzylinderkörper 9 an dem Visier 2 an. Die Objekt-Halteeinrichtung 22 ist so außenseitig zu dem Visier 2 angeordnet. Der Lagerstift 18 greift axial in den Lagerfuß 23 ein. Die Rastvorsprünge 27 greifen von seitlich außen in die Lagerfuß-Rastvertiefungen 26 ein. Die Objekt-Haltevorrichtung 20 ist so um die Visier-Schwenkachse 3 in ihrer Gesamtheit rastend verschwenkbar. Bei einem entsprechenden Verschwenken wird die Objekt-Haltevorrichtung 20 gegenüber der benachbarten Visier-Halteeinrichtung 4 und dem Visier 2 verschwenkt. Dabei rutschen die Rastvorsprünge 27 über die Lagerfuß-Rastvertiefungen 26 und greifen rastend in diese ein. Für das Verschwenken ist eine entsprechende Rastkraft zu überwinden.

Für ein Lösen des Lagerfußes 23 aus dem Hohlzylinderkörper 9 wird die Rastkraft von dem mindestens einen den Hohlzylinderkörper 9 hintergreifenden Rastansatz überwunden.

Die Objekt-Halteeinrichtung 22 ist als Hohlkörper ausgeführt. Sie ist bevorzugt einstückig ausgeführt und zum Beispiel klammerartig. Ein zu haltendes Objekt ist in die Objekt-Halteeinrichtung 22 lösbar einführbar und dort örtlich festlegbar.

Die Objekt-Halteeinrichtung 22 ist an den Lagerarmen 25 schwenkbar gelagert. Jeder Lagerarm 25 hat einen äußeren Lagerkopf 28. Die Lagerköpfe 28 sind an den Lagerarmen 25 einander abgewandt angeordnet. Sie fluchten miteinander und bilden eine (zweite) Schwenkachse 29 aus. Zumindest benachbart zu einem Lagerkopf 28 ist an dem entsprechenden Lagerarm 25 außen eine Vielzahl von Lagerarm-Rastvertiefungen 30 auf einer endseitig begrenzten Bogenlinie um die Schwenkachse 29 angeordnet. Die Lagerarm-Rastvertiefungen 30 sind nach außen gewandt. Die Objekt-Halteeinrichtung 22 hat benachbart zu den Lagerarm-Rastvertiefungen 30 innenseitig mindestens einen Rastvorsprung 31, der mit einer Lagerarm-Rastvertiefung 30 jeweils in Eingriff steht.

Bei einem Verschwenken der Objekt-Halteeinrichtung 22 gegenüber den Lagerarmen 25 um die Schwenkachse 29 rutscht der Rastvorsprung 31 über die Lagerarm-Rastvertiefungen 30, wobei eine entsprechende Rastkraft überwunden wird.

Das Verschwenken der Objekt-Halteeinrichtung 22 um die Schwenkachse 29 ist unabhängig von dem Verschwenken der Objekt-Haltevorrichtung 20 um die Visier-Schwenkachse 3 möglich. Ferner sind die Schwenkbewegungen der gesamten Objekt-Haltevorrichtung 20 und der Objekt-Halteeinrichtung 22 unabhängig von dem Verschwenken des Visiers 2 durchführbar.

Bei einer reinen Verstellung des Visiers 2 bleibt die Objekt-Haltevorrichtung 20 bzw. Objekt-Halteeinrichtung 22 stehen. Sie wandert nicht mit.

Die Lagerfuß-Rastvertiefungen 26 bilden erste Rastgegenmittel, während die Rastvorsprünge 27 erste Rastmittel bilden. Die Lagerarm-Rastvertiefungen 30 bilden zweite Rastmittel, während der mindestens eine Rastvorsprung 31 ein zweites Rastgegenmittel bilden. Die Visier-Rastvorsprünge 8 bilden dritte Rastmittel, während die Rastvertiefungen 7 dritte Rastgegenmittel ausbilden.

Die hier angegebenen Ausdrücke "vorne", "hinten", "unten", "oben", "innen", "außen" oder dergleichen beziehen sich auf die Anordnung des Kopfschutzes bei bestimmungsgemäßem Tragen desselben.

## Patentansprüche

1. Anordnung
a. mit einem verstellbaren Gesichtsschutz (2),
b. mit einer Gesichtsschutz-Halteeinrichtung (4) zur Verbindung mit einem Kopfschutz-Grundkörper (1), und
c. mit einer dem Gesichtsschutz (2) zugeordneten verstellbaren Objekt-Haltevorrichtung (20), die
i. eine Kopplungseinrichtung (21) zur Kopplung mit dem Kopfschutz-Grundkörper (1) umfasst,
ii. eine an der Kopplungseinrichtung (21) angeordnete Objekt-Halteeinrichtung (22) umfasst, und
iii. in ihrer Gesamtheit um eine erste Achse (3) verstellbar ist,
d. **dadurch gekennzeichnet, dass** der Gesichtsschutz (2) und die Objekt-Haltevorrichtung (20) unabhängig voneinander verstellbar sind,
e. wobei die erste Achse (3) mit einer Gesichtsschutz-Verstellachse (3) zusammenfällt.

2. Anordnung nach Anspruch 1, **dadurch gekennzeichnet, dass** der Gesichtsschutz (2) und die Objekt-Haltevorrichtung (20) unabhängig voneinander rastend verstellbar sind.

3. Anordnung nach Anspruch 1 oder 2, **dadurch gekennzeichnet, dass** die Objekt-Haltevorrichtung (20) in ihrer Gesamtheit um die erste Achse (3) rastend verschwenkbar ist.

4. Anordnung nach Anspruch 3, **dadurch gekennzeichnet, dass** die Kopplungseinrichtung (21) mindestens ein erstes Rastmittel (27) und die Gesichtsschutz-Halteeinrichtung (4) mindestens ein erstes Rastgegenmittel (26) aufweist, wobei das mindestens eine erste Rastmittel (27) und erste Rastgegenmittel (26) in einer Raststellung miteinander in Rastverbindung stehen.

5. Anordnung nach einem der vorherigen Ansprüche, **dadurch gekennzeichnet, dass** die Objekt-Halteeinrichtung (22) um eine zweite Achse (29) gegenüber der Kopplungseinrichtung (21) verschwenkbar ist.

6. Anordnung nach Anspruch 5, **dadurch gekennzeichnet, dass** die Objekt-Halteeinrichtung (22) um die zweite Achse (29) gegenüber der Kopplungseinrichtung (21) rastend verschwenkbar ist.

7. Anordnung nach Anspruch 6, **dadurch gekennzeichnet, dass** die Kopplungseinrichtung (21) mindestens ein zweites Rastmittel (30) und die Objekt-Halteeinrichtung (22) mindestens ein zweites Rastgegenmittel (31) aufweist, wobei das mindestens eine zweite Rastmittel (30) und zweite Rastgegenmittel (31) in einer Raststellung miteinander in Rastverbindung stehen.

8. Anordnung nach Anspruch 7, **dadurch gekennzeichnet, dass** das mindestens eine zweite Rastmittel (30) benachbart zu der zweiten Achse (29), und bevorzugt um diese, angeordnet ist.

9. Anordnung nach einem der vorherigen Ansprüche, **dadurch gekennzeichnet, dass** der Gesichtsschutz (2) rastend verschwenkbar ist.

10. Anordnung nach Anspruch 9, **dadurch gekennzeichnet, dass** der Gesichtsschutz (2) mindestens ein drittes Rastmittel (8) und die Gesichtsschutz-Halteeinrichtung (4) mindestens ein drittes Rastgegenmittel (7) aufweist, wobei das mindestens eine dritte Rastmittel (8) und dritte Rastgegenmittel (7) in einer Raststellung miteinander in Rastverbindung stehen.

11. Anordnung nach einem der vorherigen Ansprüche, **gekennzeichnet durch** einen zwischen einer Gesichtsschutz-Rückhaltestellung und Gesichtsschutz-Freigabestellung verlagerbaren Rückhaltekörper (13), der in der Gesichtsschutz-Rückhaltestellung zum Halten des Gesichtsschutzes (2) an der Gesichtsschutz-Halteeinrichtung (4) in einen Lagerkörper (9) des Gesichtsschutzes (2) eingreift.

12. Kopfschutz
a. mit einem Kopfschutz-Grundkörper (1), und
b. mit mindestens einer an dem Kopfschutz-Grundkörper (1) angeordneten Anordnung nach einem der vorherigen Ansprüche.

13. Kopfschutz nach Anspruch 12, **dadurch gekennzeichnet, dass** die Kopplungseinrichtung (21) in montiertem Zustand den Gesichtsschutz (2) durchsetzt und in die Gesichtsschutz-Halteeinrichtung (4) eingreift.

## Claims

1. An arrangement
a. comprising an adjustable face shield (2),
b. comprising a face shield holding mechanism (4) for connection to a headgear base body (1), and
c. comprising an adjustable object holding device (20) associated with the face shield (2), wherein the object holding device (20)
i. comprises a coupling mechanism (21) for coupling to the headgear base body (1),
ii. comprises an object holding mechanism (22) arranged at the coupling mechanism (21), and
iii. is adjustable in its entirety about a first axis (3),
**characterized in that**
d. the face shield (2) and the object holding device (20) are adjustable independently of each other,
e. wherein the first axis (3) coincides with a face shield adjustment axis (3).

2. The arrangement according to claim 1, **characterized in that** the face shield (2) and the object holding device (20) are adjustable independently of one another in a latching manner.

3. The arrangement according to claim 1 or 2, **characterized in that** the object holding device (20) is swivellable in its entirety about the first axis (3) in a latching manner.

4. The arrangement according to claim 3, **characterized in that** the coupling mechanism (21) has at least one first latching means (27) and the face shield holding mechanism (4) has at least one first counter latching means (26), wherein the at least one first latching means (27) and first counter latching means (26) are in latching connection with one another in a latching position.

5. The arrangement according to any one of the preceding claims, **characterized in that** the object holding mechanism (22) is swivellable about a second axis (29) relative to the coupling mechanism (21).

6. The arrangement according to claim 5, **characterized in that** the object holding mechanism (22) is swivellable about the second axis (29) in a latching manner relative to the coupling mechanism (21).

7. The arrangement according to claim 6, **characterized in that** the coupling mechanism (21) has at least one second latching means (30) and the object holding mechanism (22) has at least one second counter latching means (31), wherein the at least one second latching means (30) and second counter latching means (31) are in latching connection with one another in a latching position.

8. The arrangement according to claim 7, **characterized in that** the at least one second latching means (30) is arranged adjacent to the second axis (29), and preferably around the second axis (29).

9. The arrangement according to any one of the preceding claims, **characterized in that** the face shield (2) is swivellable in a latching manner.

10. The arrangement according to claim 9, **characterized in that** the face shield (2) has at least one third latching means (8) and the face shield holding mechanism (4) has at least one third counter latching means (7), wherein the at least one third latching means (8) and third counter latching means (7) are in latching connection with one another in a latching position.

11. The arrangement according to any one of the preceding claims, **characterized by** a retaining body (13) which is displaceable between a face shield retaining position and a face shield releasing position, wherein the retaining body (13), in the face shield retaining position, engages in a bearing body (9) of the face shield (2) to hold the face shield (2) at the face shield holding mechanism (4).

12. A headgear
a. comprising a headgear base body (1), and
b. comprising at least one arrangement according to any one of the preceding claims arranged at the headgear base body (1).

13. The headgear according to claim 12, **characterized in that** the coupling mechanism (21) passes through the face shield (2) when mounted and engages in the face shield holding mechanism (4).

## Revendications

1. Ensemble
a. comportant une protection du visage (2) réglable,
b. comportant un moyen de maintien de protection du visage (4) destiné à être relié à un corps de base de protection de la tête (1), et
c. comportant un dispositif de maintien d'objet (20) réglable associé à la protection du visage (2), lequel
i. comprend un moyen d'accouplement (21) destiné à l'accouplement avec le corps de base de protection de la tête (1),
ii. comprend un moyen de maintien d'objet (22) agencé sur le moyen d'accouplement (21), et
iii. est réglable, dans son ensemble, autour d'un premier axe (3),
**caractérisé en ce que**
d. la protection du visage (2) et le dispositif de maintien d'objet (20) sont réglables indépendamment l'un de l'autre,
e. dans lequel le premier axe (3) coïncide avec un axe de réglage de protection du visage (3).

2. Ensemble selon la revendication 1, **caractérisé en ce que** la protection du visage (2) et le dispositif de maintien d'objet (20) sont réglables indépendamment l'un de l'autre par encliquetage.

3. Ensemble selon la revendication 1 ou 2, **caractérisé en ce que** le dispositif de maintien d'objet (20) est, dans son ensemble, pivotant par encliquetage autour du premier axe (3).

4. Ensemble selon la revendication 3, **caractérisé en ce que** le moyen d'accouplement (21) présente au moins un premier moyen d'encliquetage (27) et le moyen de maintien de protection du visage (4) présente au moins un premier moyen complémentaire d'encliquetage (26), l'au moins un premier moyen d'encliquetage (27) et premier moyen complémentaire d'encliquetage (26) étant reliés l'un à l'autre par encliquetage dans une position d'encliquetage.

5. Ensemble selon l'une des revendications précédentes, **caractérisé en ce que** le moyen de maintien d'objet (22) est pivotant autour d'un deuxième axe (29) par rapport au moyen d'accouplement (21).

6. Ensemble selon la revendication 5, **caractérisé en ce que** le moyen de maintien d'objet (22) est pivotant par encliquetage autour du deuxième axe (29) par rapport au moyen d'accouplement (21).

7. Ensemble selon la revendication 6, **caractérisé en ce que** le moyen d'accouplement (21) présente au moins un deuxième moyen d'encliquetage (30) et le moyen de maintien d'objet (22) présente au moins un deuxième moyen complémentaire d'encliquetage (31), l'au moins un deuxième moyen d'encliquetage (30) et deuxième moyen complémentaire d'encliquetage (31) étant reliés l'un à l'autre par encliquetage dans une position d'encliquetage.

8. Ensemble selon la revendication 7, **caractérisé en ce que** l'au moins un deuxième moyen d'encliquetage (30) est agencé adjacent au deuxième axe (29) et de préférence autour de celui-ci.

9. Ensemble selon l'une des revendications précédentes, **caractérisé en ce que** la protection du visage (2) est pivotante par encliquetage.

10. Ensemble selon la revendication 9, **caractérisé en ce que** la protection du visage (2) présente au moins un troisième moyen d'encliquetage (8) et le moyen de maintien de protection du visage (4) présente au moins un troisième moyen complémentaire d'encliquetage (7), l'au moins un troisième moyen d'encliquetage (8) et troisième moyen complémentaire d'encliquetage (7) étant reliés l'un à l'autre par encliquetage dans une position d'encliquetage.

11. Ensemble selon l'une des revendications précédentes, **caractérisé par** un corps de retenue (13) déplaçable entre une position de retenue de protection du visage et une position de libération de protection du visage, ledit corps de retenue venant en prise, dans la position de retenue de protection du visage, dans un corps de palier (9) de la protection du visage (2) pour maintenir la protection du visage (2) sur le moyen de maintien de protection du visage (4)

12. Protection de la tête
a. comportant un corps de base de protection de la tête (1), et
b. comportant au moins un ensemble selon l'une des revendications précédentes agencé sur le corps de base de protection de la tête (1).

13. Protection de la tête selon la revendication 12, **caractérisée en ce que** le moyen d'accouplement (21), à l'état monté, traverse la protection du visage (2) et vient en prise dans le moyen de maintien de protection du visage (4).
